# FASCICULE DE BREVET EUROPEEN

(11) **EP 0 852 791 B1**
(45) Date de publication et mention de la délivrance du brevet: **15.12.1999**
(21) Numéro de dépôt: 96932638.8
(22) Date de dépôt: 24.09.1996
(51) Int. Cl.: G10D 13/02

(54) **TALONNADE**
MIT DER FERSE BETÄTIGBARE VORRICHTUNG
HEEL-OPERATED DEVICE

(30) Priorité: 26.09.1995 FR 9511272
(43) Date de publication de la demande: 15.07.1998
(73) Titulaire: Falliex, Philippe, 92150 Suresnes (FR)
(72) Inventeur: Falliex, Philippe, 92150 Suresnes (FR)
(74) Mandataire: Haft, Uwe Michael, Dipl.-Phys.
(86) Numéro de dépôt international: FR9601484
(87) Numéro de publication internationale: WO9712358

(56) Documents cités:
- GB-A- 275 499
- US-A- 1 445 639
- US-A- 2 581 515
- US-A- 3 747 464

## Description

La présente invention concerne un dispositif appelé talonnade permettant de déclencher avec le talon une partie d'une batterie de musique, et plus particulièrement un dispositif permettant de déclencher avec le talon une pédale d'une partie d'une batterie de musique, sans pour autant empêcher l'utilisation normale de la pédale, c'est-à-dire avec le pied entier ou avec la pointe du pied seulement.

Habituellement, dans le domaine des batteries de musique, le pied droit actionne la pédale d'une partie de batterie de musique, par exemple une grosse caisse, et le pied gauche actionne la pédale d'une autre partie de la batterie, par exemple un pédale charleston qui comporte deux cymbales. Ceci pour un utilisateur droitier et inversément pour utilisateur gaucher. Pour le cas, par exemple, où la batterie est constituée par une grosse caisse et par des cymbales charleston, et pour le cas où est elle prévue pour un droitier, une pédale est disposée pour le pied droit et actionne une batte qui vient frapper la peau de la grosse caisse. Une deuxième pédale est disposée pour le pied gauche et actionne une batte qui vient frapper la peau de la grosse caisse. Une pédale charleston est disposée à côté de la deuxième pédale de grosse caisse et est destinée à être actionnée par le pied gauche.

Les formes d'exécution de batterie de musique connues présentent un inconvénient important lorsque deux pédales sont destinées à être actionnées par le même pied, une deuxième pédale de grosse caisse et une pédale charleston par exemple, qui est constitué par le fait que l'utilisateur doit choisir d'actionner soit l'une soit l'autre des pédales, ces formes d'exécutions connues ne permettant pas à l'utilisateur d'actionner ces deux pédales simultanément.

Une forme d'exécution est connue par le brevet US-A-3 747 464, qui montre l'utilisation de deux pédales avec le même pied, notamment en activant la pédale d'une grosse caisse avec le talon, mais cette forme d'exécution présente l'inconvénient d'être très difficile à utiliser d'une manière pratique dans la mesure où elle ne comporte aucun élément permettant d'actionner deux pédales simultanément d'une manière valable, et dans la mesure où elle ne permet pas de contrôler valablement la force de la frappe.

Le but de la présente invention consiste donc à remédier aux inconvénients des formes d'exécutions connues.

Le but est atteint avec le principe de l'invention tel que défini par la revendication 1.

Le dispositif appelé talonnade permettant de déclencher avec le talon une pédale d'une partie d'une batterie de musique consiste à améliorer une pédale d'un élément de batterie de manière à ce qu'elle puisse être actionnée soit par le talon, soit par le bout de pied, soit par le pied entier. Le dispositif consiste en un dispositif pour le talon, appelé talonnade, qui est fixé sur l'une des pédales d'un instrument de batterie, par exemple sur la deuxième pédale d'une grosse caisse. Appliqué à la deuxième pédale d'une grosse caisse qui est disposée à côté d'une pédale charleston, le principe de l'invention permet à l'utilisateur de jouer simultanément ou alternativement avec la deuxième pédale de grosse caisse et avec la pédale charleston. D'une manière plus précise, le principe de l'invention permet à l'utilisateur d'actionner la deuxième pédale d'une grosse caisse soit simplement avec la pointe du pied, soit avec le talon ce qui lui permet dans ce cas de garder la pointe du pied sur la pédale charleston. L'utilisateur peut donc jouer simulatément des deux pédales ce qui lui permet de gagner du temps puisqu'il ne doit plus déplacer le pied d'une pédale à l'autre, et ce qui lui permet d'exécuter de nouvelles phrases musicales qui ne seraient pas possibles sans le dispositif. Le dispositif peut être fixé sur une pédale, mais il peut également être intégré à une pédale de fabrication, par moulage par exemple.

Les dessins annexés illustrent schématiquement et à titre d'exemple les principes de l'invention.

La figure 1 est une vue de dessus d'une pédale avec le dispositif talonnade.

La figure 2 est une vue en perspective de côté de la pédale avec le dispositif talonnade.

En référence aux figures 1 et 2, le dispositif comporte quatre pièces de métal reliées entre elles, un socle 3, une tige 1 qui est destinée à relier le socle à une pédale à l'aide d'une mâchoire 2 et un demi-tube 4 qui est fixé sur le socle d'une part et sur la tige d'autre part. La tige 1 et le socle 3 sont reliées entre elles par une charnière ce qui permet à la tige d'être mobile et se déplacer avec la pédale dont elle est solidaire. Un jeu est prévu entre la mâchoire qui est fixée sur le haut de la pédale et la tige 1 de manière à éviter que les deux élément ne puissent s'accrocher. Le demi-tube 4 est fixé par des charnières à la tige 1 et au socle 3. Le demi-tube est donc mobile et peut se déplacer avec la tige.

Dans la pratique, l'utilisateur peut exercer une pression avec le talon sur le demi-tube, ce qui par l'intermédiaire de la tige provoquera l'abaissement de la pédale. La pédale est remise en position haute par un ressort qui est déjà monté sur la pédale de chaque instrument de batterie. Tout en appuyant sur le demi-tube avec le talon, l'utilisateur peut actionner une autre pédale, par exemple une pédale charleston avec la pointe du pied. Pour le cas où il n'utilise pas la pédale charleston, il peut actionner la pédale munie du dispositif, soit avec le talon ou le pied sur le demi-tube, soit avec la pointe du pied sur la pédale.

Le dispositif peut être adapté à toutes les pédales d'instruments d'une batterie de musique, par exemple à une pédale de grosse caisse, une pédale de charleston, ou à une pédale pour actionner des cloches.

## Revendications

1. Dispositif appelé talonnade permettant de déclencher avec le talon une pédale d'une partie d'une batterie de musique, sans pour autant empêcher l'utilisation normale de la pédale, c'est-à-dire le déclenchement avec le pied entier ou avec la pointe du pied seulement, comportant quatre pièces de métal reliées entre elles, un socle (3), une tige (1) destinée à relier le socle à une pédale à l'aide d'une mâchoire (2) et enfin un demi-tube (4) fixé sur le socle d'une part et sur la tige d'autre part, qui sous la pression du talon de l'utilisateur déclenchera la pédale par le biais des autres parties pré-citées.

2. Pédale de grosse caisse comportant un dispositif de talonnade selon la revendication 1, moulé avec elle lors de sa fabrication.

3. Dispositif appelé talonnade selon la revendication 1, caractérisé en ce qu'il est adapté à une pédale de grosse caisse, ou à une pédale de charleston, ou pour déclencher des cloches.

## Patentansprüche

1. Mit der Ferse betätigbare Vorrichtung, mit der das Pedal eines Teils eines Schlagzeugs betätigt werden kann, ohne zugleich den normalen Einsatz des Pedals zu beeinträchtigen, d. h. die Betätigung mit dem gesamten Fuß oder nur mit der Fußspitze, wobei sie vier miteinander verbundene Metallteile aufweist und zwar einen Sockel (3), einen Stab (1) zum Verbinden des Sockels mit einem Pedal über eine Klemme (2) und schließlich ein Halbrohr (4), das einerseits am Sockel und andererseits am Stab befestigt ist und welches unter dem Fersendruck des Benutzers das Pedal betätigt durch die Vorspannung der anderen aufgeführten Bauteile.

2. Basstrommelpedal, mit einer mit der Ferse betätigbaren Vorrichtung nach Anspruch 1, die zusammen mit diesem im Gießverfahren hergestellt worden ist.

3. Mit der Ferse betätigbare Vorrichtung nach Anspruch 1, dadurch gekennzeichnet, dass sie für ein Basstrommelpedal oder für ein Charlston-Pedal oder für die Betätigung der Glocken ausgestaltet ist.

## Claims

1. A heel-operated device permitting the heel to operate a pedal of a percussion instrument without preventing normal use of the pedal, that is, operation with the whole foot or with the tip of the foot only, comprising four interconnected metal pieces, a base (3), a rod (1) for connecting the base to a pedal with the help of a jaw (2) and finally a half tube (4) fixed to the base, on the one hand, and to the rod, on the other hand, for operating the pedal by the skew of said other parts under the pressure of the user's heel.

2. A bass-drum pedal comprising a heel-operated device according to claim 1, molded therewith during its manufacture.

3. A heel-operated device according to claim 1, characterized in that it is adapted to a bass-drum pedal or to a Charleston pedal or for operating bells.
